# EUROPÄISCHE PATENTSCHRIFT

(11) **EP 0 231 443 B1**
(45) Veröffentlichungstag und Bekanntmachung des Hinweises auf die Patenterteilung: **25.01.1989**
(21) Anmeldenummer: 86115318.7
(22) Anmeldetag: 05.11.1986
(51) Int. Cl.: F41D 10/30, F41D 10/04

(54) **Umlenkrad für eine Patronenzuführvorrichtung an einer automatischen Feuerwaffe**
Sprocket for the cartridge feed mechanism of an automatic firearm
Roue à étoile d'un dispositif d'alimentation en cartouches d'une arme à feu automatique

(30) Priorität: 10.12.1985 CH 5257/85
(43) Veröffentlichungstag der Anmeldung: 12.08.1987
(73) Patentinhaber: Werkzeugmaschinenfabrik Oerlikon-Bührle AG, 8050 Zürich (CH)
(72) Erfinder: Bohler, Erwin, D-8600 Dübendorf (DE); Bruderer, Werner, D-8052 Zürich (DE)

(56) Entgegenhaltungen:
- EP-A- 0 035 571
- US-A- 3 319 524
- US-A- 3 421 409

## Beschreibung

Die Erfindung betrifft ein Umlenkrad für eine Patronenzuführvorrichtung an einer automatischen Mehrrohrkanone mit einem rotierenden Rohrbündel und einer endlosen Kette zum Zuführen der Patronen zur Waffe, mit einer ortsfesten Kurveneinrichtung zum radialen Verschieben der Patronen im Umlenkrad und mit einer Anzahl gerader, radial gerichteter Führungsnuten am Umlenkrad.

Bei einer bekannten Patronenzuführvorrichtung dieser Art (siehe US-PS 2 993 414) werden die Patronen ebenfalls durch ein endloses Förderband der Mehrrohrkanone mit rotierendem Rohrbündel zugeführt. Statt jedoch die Patronen mit Hilfe eines Umlenkrades, welches das Förderband umlenkt, der Waffe zuzuführen, ist ein Auskämmrad vorhanden, das die Patronen aus dem Förderband herausschiebt und der Waffe zuführt. Bei diesem Auskämmvorgang müssen die Patronen beschleunigt werden, da die Teilung der Förderkette wesentlich kleiner ist, als der Abstand zwischen den einzelnen Waffenrohren des Rohrbündels. Entsprechend der kleinen Teilung der Förderkette bewegen sich die Patronen wesentlich langsamer, als sie sich entsprechend der Umfangsgeschwindigkeit der Waffenrohre bewegen sollten (s. Fig. 2 der vorliegenden Anmeldung). Das Auskämmrad beschleunigt die Patronen auf die Umfangsgeschwindigkeit des Rohrbündels.

Bei einer anderen bekannten Patronenzuführvorrichtung dieser Art (siehe US-PS 3 437 005) werden die Patronen statt durch ein endloses Förderband durch eine Förderschnecke der Mehrrohrkanone zugeführt. Ein Auskämmrad bringt die Patronen von der Förderschnecke zu den einzelnen Rohren der Waffe. Der Nachteil dieser Vorrichtung besteht darin, dass die Patronen schlagartig beschleunigt werden müssen, da die Umfangsgeschwindigkeit des Auskämmrades gleich ist, wie die Umfangsgeschwindigkeit des Rohrbündels und die Patronen sich auf der Förderschnecke, entsprechend den kleinen Abständen zwischen den einzelnen Patronen, nur raltiv langsam bewegen.

Die Aufgabe, welche mit der vorliegenden Erfindung gelöst werden soll, besteht in der Schaffung eines Umlenkrades, das eine gleichmässige Beschleunigung der auf dem Förderband zugeführten Patronen ermöglicht. Beim Umlenken des Förderbandes durch das Umlenkrad, bewegen sich die sich auf dem Förderband befindlichen Patronen auf einem wesentlich grösseren Kreisbogen als das Förderband selbst, wodurch die Patronen bereits beschleunigt werden. Durch diese Beschleunigung alleine erhält die Patrone jedoch noch nicht die zum Einschieben in die Waffe erforderliche Geschwindigkeit. Mit Hilfe des erfindungsgemässen Umlenkrades sollen daher die einzelnen Patronen zusätzlich beschleunigt werden.

Das erfindungsgemässe Umlenkrad, mit dem diese Aufgabe gelöst wird, ist gekennzeichnet durch
- eine Anzahl radial verschiebbare Schlitten, die gleichmässig am Umfang des Umlenkrades verteilt sind und Aussparungen zur Aufnahme von Patronen aufweisen;
- Kurvenrollen, die an den einzelnen Schlitten befestigt sind und die mit der ortsfesten Kurveneinrichtung in Eingriff stehen, derart dass jede Kurvenrolle mit dem zugehörigen Schlitten durch die Kurveneinrichtung radial verschiebbar ist;
- eine Steuernut an der Kurveneinrichtung, welche die entsprechende Steuerkurve bildet, wobei die an den Schlitten befestigten Kurvenrollen in diese Steuernut hineinragen und die Kurveneinrichtung eine Kurvenscheibe ist;
- wobei je ein Schlitten in einer der Steuernuten des Umlenkrades angeordnet ist.

Statt das Umlenkrad in der beschriebenen, erfindungsgemässen Weise auszubilden, könnte auch das endlose Förderband oder eine endlose Förderkette so ausgebildet werden, dass sie auf einer Umlenkrolle von verhältnismässig kleinem Radius umgelenkt wird, wobei aber die auf der Förderkette befindlichen Patronen sich auf einem Kreis von, im Vergleich zum Radius der Rolle, sehr grossen Radius bewegen, wodurch die Patronen ebenfalls auf die gewünschte Geschwindigkeit beschleunigt werden könnten. Dies würde jedoch zu einer ungünstigen Konstruktion der Kette führen.

Ein Ausführungsbeispiel der erfindungsgemässen Patronenzuführvorrichtung ist im folgenden, anhand der beigefügten Zeichnung ausführlich beschrieben.

Es zeigt:
Fig. 1 ein an sich bekanntes Umlenkrad, wie es bisher für eine Patronenzuführvorrichtung verwendet wurde;
Fig. 2 das in Fig. 1 gezeigte Umlenkrad neben einer Mehrrohrkanone;
Fig. 3 ein Umlenkrad gemäss der vorliegenden Erfindung und
Fig. 4 einen Schnitt nach Linie IV-IV in Fig. 3.

Gemäss Fig. 1 dreht sich ein an sich bekanntes, mit fünf Zähnen 11 versehenes Sternrad 10, in Richtung des Pfeiles A um seine Achse 12. Durch dieses Sternrad 10 wird eine endlose Förderkette 13 in Richtung der beiden Pfeile B bewegt. Von dieser Förderkette 13 ist in Fig. 1 nur eine strichpunktierte Linie angedeutet. In dieser Förderkette 13 befinden sich Patronen 12, von denen in Fig. 1 nur der Hülsenboden sichtbar ist. Die Form der Zähne 11 ergibt sich zwangsläufig aus der Forderung, dass die Patronen von einer geradlinigen Bewegungsbahn auf eine kreisförmige Bewegungsbahn umgelenkt und anschliessend wiederum auf eine gerade Bewegungsbahn umgelenkt werden müssen. Der Übergang von der geradlinigen zur kreisförmigen Bewegungsbahn und der Übergang von der kreisförmigen zur geradlinigen Bewegungsbahn ist durch die beiden Punkte 14 und 15 angedeutet. Durch die Biegung der Förderkette 13 durch das Sternrad 10 vergrössert sich der Abstand zwischen den einzelnen Patronen 12. Somit ist der Abstand zwischen Patrone 12a und 12b wesentlich kleiner, als der Abstand zwischen den Patronen 12b und 12c. Diese Abstandsveränderung verursacht Beschleunigungskräfte, die auf die Patronen 12 einwirken.

Gemäss Fig. 2 werden die Patronen 12 einer Feuerwaffe zugeführt, von der nur die sechs Waffenrohre 16 angedeutet sind. Diese sechs Waffenrohre 16 sind in einem nicht dargestellten Gehäuse befestigt, das sich in Richtung des Pfeiles D um eine Achse 17 dreht. Die Achse des Waffenrohres 16a fällt mit der Achse der Patrone 12c zusammen. Bei der Drehung des Sternrades 10 und der Waffenrohre 16 in Richtung der Pfeile A bzw. D, gelangt die nächste Patrone 12b zum nächsten Waffenrohr 16b, die Patrone 12b wird sich daher auf der strichpunktiert angedeuteten Linie 18 bewegen, wobei sich zwischen den Zähnen 11 des Sternrades 10 und der Patrone 12c ein Spiel 19 ergibt, wodurch die Patrone 12c nicht mehr zuverlässig geführt ist und die Gefahr besteht, dass Störungen bei der Patronenzufuhr entstehen. Mit dem erfindungsgemässen Umlenkrad 20 sollen solche Störungen vermieden werden.

Gemäss Fig. 3 weist das erfindungsgemässe Umlenkrad 20 fünf Schieber 21 auf, welche sich in radialer Richtung auf dem Umlenkrad 20 verschieben lassen, wie durch Pfeile E angedeutet ist. Durch dieses Umlenkrad 20 wird eine endlose Förderkette 22 in Richtung des Pfeiles B bewegt, wenn sich das Umlenkrad 20 in Richtung des Pfeiles A dreht. Die von der Förderkette 22 zugeführten Patronen 23 gelangen in Mulden 24 der Schieber 21. Auch die Förderkette 22 ist nur durch eine strichpunktierte Linie angedeutet. Die Schieber 21 sind in einer Scheibe 25 radial verschiebbar gelagert, die sich in Richtung des Pfeiles A drehen kann. Vor dieser Scheibe 25 befindet sich eine Kurvenscheibe 26, welche sich nicht drehen lässt. Diese Kurvenscheibe 26 besitzt eine Steuernut oder Steuerkurve 27 in welche Rollen 28 hineinragen, die auf Bolzen 29 gelagert sind, welche an den Schiebern 21 befestigt sind. Gemäss Fig. 3 weist die Steuernut 27 auf der rechten Hälfte der Kurvenscheibe 26 einen kleineren Abstand von der Achse 30 des Umlenkrades auf, als auf der linken Hälfte der Kurvenscheibe 26. Somit sind die drei Schieber 21 a, b, c weiter von der Achse 30 entfernt, als die Schieber 21d und e. Bei der Drehung der Scheibe 25 verschiebt sich somit der Schieber 21d radial nach aussen und gleichzeitig verschiebt sich der Schieber 21a radial nach innen, wenn sich das Umlenkrad 20 aus der gezeigten Stellung um eine Fünftelsumdrehung in Richtung des Pfeiles A weiterdreht. Die Steuernut 27, die hier nur schematisch angedeutet ist, kann so ausgebildet sein, dass die Patrone 12b gemäss Fig. 2 sich nicht auf einer Kreisbahn 13, sondern auf einer spiralförmigen Bahn 18 bewegt, ohne dass das in Fig. 2 angedeutete, ungünstige Spiel 19 entsteht.

Gemäss Fig. 4 sind auf einer Welle 31 zwei Umlenkräder 20 angeordnet, von denen das eine Umlenkrad 20 sich am hinteren Ende der zu transportierenden Patronen befindet, und das andere Umlenkrad 20a die Patronen im Bereich des Hülsenmundes erfasst. Die Scheiben 25 und 25a der beiden Umlenkräder 20 und 20a sind auf der Welle 31 aufgekeilt, und drehen sich mit dieser Welle 31, auf der noch am rechten Ende ein Zahnrad 32 aufgekeilt ist, das von einem nicht dargestellten Motor angetrieben werden kann. Die Welle 31 ist über zwei Kugellager 33 in einem Gehäuse 34 gelagert. Die Kurvenscheibe 26a, die sich nicht drehen darf, ist über die Hülse 35 am Gehäuse 34 befestigt, und damit gegen Drehung gesichert. Von den fünf in Fig. 3 gezeigten Schiebern 21 sind in Fig. 4 nur je ein Schieber 21 und 21' sichtbar. An jedem Schieber 21, 21' ist ein Bolzen 29 bzw. 29a befestigt, auf denen je eine Rolle 28, 28a gelagert ist, welche in die Steuernut 27 bzw. 27a hineinragt. Im Gehäuse 34 sind Führungsschienen 37, 38 befestigt, welche verhindern, dass die Patronen 23 aus den Schiebern 21 und 21' herausfallen. Gemäss Fig. 3 ist die Kurvenscheibe 26 durch einen Nocken 39 gegen Drehung gesichert, der am Gehäuse 34 befestigt ist. Zwischen der Kurvenscheibe 26 und der Scheibe 25 befindet sich eine Hülse 36.

Die Wirkungsweise der beschriebenen Patronenzuführvorrichtung ist wie folgt:

Die Mehrrohrkanone mit einem rotierenden Rohrbündel von sechs Waffenrohren 16a, 16b, 16c, 16d, 16e und 16f verschiesst aus jedem einzelnen Waffenrohr z.B. 700 Patronen 12 bzw. 23 pro Minute. Dies bedeutet, dass mit dem Sternrad 10 (Fig. 2), bzw. mit dem Umlenkrad 20 (Fig. 3) 4200 Patronen pro Minute zugeführt werden müssen, und dass sich das Umlenkrad 840 mal pro Minute dreht, da es bei jeder Umdrehung 5 Patronen zuführt. Aus diesen wenigen Zahlen ist ersichtlich, dass die Beschleunigung der Patronen 23 bzw. 12 von wesentlicher Bedeutung ist. Solange die Förderkette oder das Förderband 13 (Fig. 2) bzw. 22 (Fig. 3) gestreckt ist, ist der Abstand a zwischen den beiden Patronen 12 und 12a (Fig. 2) wesentlich kleiner als der Kreisbogen b zwischen den Waffenrohren 16c und 16d (Fig. 2). Entsprechend dem Längenunterschied zwischen Abstand a und Kreisbogen b, muss die Patrone auf eine grössere Geschwindigkeit beschleunigt werden. Zur Beschleunigung der Patronen 12 bzw. 23 werden sie gemäss Fig. 2 auf einer spiralförmigen Bahn 18 bewegt, auf der sie annähernd auf die gewünschte Geschwindigkeit beschleunigt werden. Wie eine Patrone 12, 23 auf einer spiralförmigen Bahn 18 (Fig. 2) bewegt werden kann, ist aus Fig. 3 ersichtlich. Während sich ein Schieber 21 von der Stelle des Schiebers 21d zur Stelle des Schiebers 21 c bewegt, wird einerseits eine Patrone 23 von der endlosen Förderkette 22 in die Mulde 24 des Schiebers 21 c hineingelegt, und gleichzeitig wird der Schieber 21d radial verschoben, da sich die Rolle 29 des Schiebers 21 im ansteigenden Teil der Steuernut 27 der ortsfesten Kurvenscheibe 26 bewegt. Während also die Patrone 23 tangential gegen das Umlenkrad 20 zugeführt wird, um in eine der Mulden 24 der Schieber 21a, 21 b, 21 c, 21d, 21 e zu gelangen, wird die Patrone 23 durch den entsprechenden Schieber 21d radial nach aussen bewegt und dabei gleichmässig beschleunigt.

## Patentansprüche

1. Umlenkrad (20) für eine Patronenzuführvorrichtung an einer automatischen Mehrrohrkanone mit einem rotierenden Rohrbündel (16) und einer endlosen Kette (13) zum Zuführen der Patronen (23) zur Waffe, mit einer ortsfesten Kurveneinrichtung (26) zum radialen Verschieben der Patronen (23) im Umlenkrad (20) und mit einer Anzahl gerader, radial gerichteter Führungsnuten am Umlenkrad (20), gekennzeichnet durch:
- eine Anzahl radial verschiebbare Schlitten (21), die gleichmässig am Umfang des Umlenkrades (20) verteilt sind und Aussparungen zur Aufnahme von Patronen (23) aufweisen;
- Kurvenrollen (28), die an den einzelnen Schlitten (21) befestigt sind und die mit der ortsfesten Kurveneinrichtung (26) in Eingriff stehen, derart dass jede Kurvenrolle (28) mit dem zugehörigen Schlitten (21) durch die Kurveneinrichtung (26) radial verschiebbar ist;
- eine Steuernut (27) an der Kurveneinrichtung (26), welche die entsprechende Steuerkurve bildet, wobei die an den Schlitten (21) befestigten Kurvenrollen (28) in diese Steuernut (27) hineinragen und die Kurveneinrichtung (26) eine Kurvenscheibe ist,
- wobei je ein Schlitten (21) in einer der Steuernuten (27) des Umlenkrades angeordnet ist.

2. Umlenkrad (20) nach Anspruch 1, dadurch gekennzeichnet, dass auf einer drehbar gelagerten Welle (31) zwei Scheiben (25) aufgekeilt sind, dass jede Scheibe (25) radial einstellbare Schieber (21) aufweist, dass die eine Scheibe (25) sich am hinteren Ende der zu transportierenden Patronen (23) befindet und dass die andere Scheibe (25a) sich im Bereich des Hülsenmundes befindet und beide Scheiben (25, 25a) mit den Schiebern (21) und den Kurvenscheiben (26, 26a) das Umlenkrad (20, 20a) bilden.

3. Umlenkrad (20) nach Anspruch 2, dadurch gekennzeichnet, dass jeder Scheibe (25, 25a) eine Kurvenscheibe (26, 26a) zugeordnet ist, zum Verschieben der auf der Scheibe (25, 25a) angeordneten Schieber (21).

## Revendications

1. Roue à étoile (20) pour un dispositif d'alimentation en cartouches d'un canon automatique à plusieurs tubes comportant un faisceau de tubes rotatifs (16) et une chaîne sans fin (13) pour alimenter l'arme en cartouches (23), avec un dispositif à courbe (26) fixe pour déplacer radialement les cartouches (23) sur la roue à étoile (20) et un nombre de rainures de guidage droites, radiales sur la roue à étoile (20), caractérisée par:
- un certain nombre de poussoirs (21) coulissant radialement qui sont répartis régulièrement à la périphérie de la roue à étoile (20) et comportent des cavités pour recevoir les cartouches (23);
- des galets à came (28) fixés sur les différents poussoirs (21) et coopérant avec le dispositif à courbe (26), fixe de façon que chaque galet à came (28) et le poussoir (21) correspondant soient déplacés radialement par le dispositif à courbe (26);
- une rainure de commande (27) prévue sur le dispositif à courbe (26) et qui forme une courbe de commande correspondante, les galets à came (28) fixés sur les poussoirs (21) pénétrant dans cette rainure de commande (27) et le dispositif à courbe (26) est un disque à came,
- chaque poussoir (21) étant associé à l'une des rainures de commande (27) de la roue à étoile.

2. Roue à étoile selon la revendication 1, caractérisée par deux disques (25) clavetés sur un axe (31) monté à rotation, chaque disque (25) comportant des poussoirs (21) réglables radialement, l'un des poussoirs (25) se trouvant au niveau de l'extrémité arrière des cartouches (23) transportées et l'autre disque (25a) se trouvant au niveau de l'orifice de la douille et les deux disques (25, 25a) forment avec les poussoirs (21) et les disques à came (26, 26a) la roue à étoile (20, 20a).

3. Roue à étoile (20) selon la revendication 2, caractérisée en ce qu'à chaque disque (25, 25a) est associé un disque à came (26, 26a) pour déplacer les poussoirs (21) portés par le disque (25, 25a).

## Claims

1. Sprocket (20) for a cartridge feed mechanism on an automatic multi-barrel gun with a rotating bank of barrels (16) and a continuous track (13) for feeding the cartridges (23) to the gun, with a fixed cam mechanism (26) for radial displacement of the cartridges (23) in the sprocket (20) and with a number of straight, radially orientated control grooves on the sprocket (20), characterised by:
- a number of radially displaceable runners (21) evenly distributed on the circumference of the sprocket (20) and having recesses for receiving cartridges (23);
- cam rollers (28) fixed on the various runners (21) and in engagement with the fixed cam mechanism (26) so that the cam mechanism (26) can radially displace each cam roller (28) with the associated runner (21);
- a control groove (27) on the cam mechanism (26), to form the corresponding control cam, the cam rollers (28) fixed on the runners (21) projecting into said control groove (27) and the cam mechanism (26) being a disc cam;
- a runner (21) is arranged in each one of the control grooves (27) of the sprocket.

2. Sprocket (20) according to Claim 1, characterised in that two discs (25) are keyed on a rotatably mounted shaft (31), that each disc (25) has radially adjustable slides (21), that one said disc (25) is situated at the back end of the cartridges (23) being transported and that the other disc (25a) is situated in the region of the mouth of the cartridge case and the two discs (25, 25a) together with the slides (21) and the disc cams (26, 26a) form the sprocket (20, 20a).

3. Sprocket (20) according to Claim 2, characterised in that a disc cam (26, 26a) is associated with each disc (25, 25a), for displacement of the slides (21) arranged on the disc (25, 25a).
